# EUROPÄISCHE PATENTSCHRIFT

(11) **EP 0 572 988 B1**
(45) Veröffentlichungstag und Bekanntmachung des Hinweises auf die Patenterteilung: **27.10.1999**
(21) Anmeldenummer: 93108815.7
(22) Anmeldetag: 01.06.1993
(51) Int. Cl.: E05C 9/18

(54) **Schliessblech**
Striking plate
Gâche

(30) Priorität: 29.10.1992 DE 9214723 U; 02.06.1992 DE 9207452 U
(43) Veröffentlichungstag der Anmeldung: 08.12.1993
(73) Patentinhaber: W. HAUTAU GMBH, D-31689 Helpsen (DE)
(72) Erfinder: Lahmann, Ernst, W-3061 Meerbeck (DE)
(74) Vertreter: Leonhard, Frank Reimund, Dipl.-Ing.

(56) Entgegenhaltungen:
- EP-A- 0 249 683
- DE-A- 4 016 777
- FR-A- 2 533 614

## Beschreibung

Die Erfindung betrifft eine Schließeinrichtung zur Anbringung im Falzbereich des unteren, horizontalen Blendrahmenholms von Fenstern oder Türen mit kippbarem oder parallel abstellbarem und seitlich verschiebbarem und jeweils in der Schließstellung verriegelbarem Flügel.

Üblicherweise weist der Flügel in einer im Falzbereich liegenden Flügel-Umfangsnut eine in jeweils eine von mehreren Stellungen längsverschiebliche Betätigungsstange auf.

**Aus der DE-A 40 16 777** ist ein Beschlag für einen Flügel einer Tür bekannt, welcher Flügel aus seiner Schließlage in eine Kipplage oder aber aus der Schließlage in eine parallel gestellte und seitlich verschiebbare Lage überführt werden kann. Jeder dieser Flügellagen ist eine bestimmte Verschiebestellung der Betätigungsstange zugeordnet, die in der Schließlage des Flügels den Flügel verriegelnde Glieder in ihre Schließstellung steuert, während sie die Riegelglieder für die anderen Flügellagen in speziell dafür vorgesehene Stellungen überführt. Eines der mit der Betätigungsstange verbundenen Riegelglieder besteht bei diesem Beschlag aus einem abgestuften, starr mit der Betätigungsstange verbundenen und senkrecht von dieser in den Flügelfalz vorspringenden Gehäuse und einem in diesem Gehäuse senkrecht zur Bewegungsrichtung der Betätigungsstange geführten und durch eine Feder nach außen gedrückten "Schnäpper". Auf die Oberseite der Falzinnenfläche des Blendrahmens ist ein Schließblech aufgesetzt, das eine in Falzlängsrichtung verlaufende Vertiefung aufweist, deren Rand in Flügelöffnungsrichtung überwiegend eine Höhe hat, daß beim Andrücken der unteren Flügelkante die schräge Auflauffläche des Schnäppers über diese Kante gleitet und in die Vertiefung einrastet. Die steilere Begrenzungskante des Schnäppers verhindert, daß der Schnäpper in Gegenrichtung die Kante wieder überspringen kann, so daß die untere Kante des Flügels durch den Schnäpper gegen Abdrücken gesichert ist. Über eine Teillänge des Schließbleches ist die Begrenzungskante so niedrig, daß der Schnäpper durch Druck auf die untere Flügelkante die Begrenzungskante schnappartig überspringen kann, so daß der Flügel aus der Schließstellung auch in seinem unteren Kantenbereich vom Blendrahmen abgedrückt werden kann.

Die bekannte Anordnung setzt einerseits eine relativ große Tiefe der die Betätigungsstange aufnehmenden Umfangsnut des Flügelrahmens voraus, um einen ausreichenden Verschiebeweg für den Schnäpper zu gewährleisten. Andererseits benötigt die bekannte Anordnung auch eine relativ große Weite des Flügelfalzes, um einerseits den vorspringenden Schnäpper und andererseits das auf die Innenfalzfläche des Blendrahmens aufgesetzte Schließblech aufnehmen zu können. Ist die Falzweite geringer muß eine verringerte Eingriffstiefe des Schnäppers in die Ausnehmung des Schließbleches in Kauf genommen werden, was die Funktion beeinträchtigen kann.

Es ist **Aufgabe der Erfindung,** ein Schließblech mit den Merkmalen des Oberbegriffs des Anspruchs 1 so weiterzubilden, daß auch bei nur geringer Tiefe der Umfangsnut im Flügelrahmen ein ausreichend langer Schnäpperweg zur Verfügung steht und eine für die sichere Funktion ausreichende Eingriffstiefe zwischen Schnäpper und Schließblech auch bei relativ geringen Falzweiten sichergestellt ist.

Diese Aufgabe wird gemäß Anspruch 1 gelöst.

Das Schließblech kann in eine Profilnut des unteren Holms des Blendrahmens versenkt eingebaut werden, so daß das Schließblech bei ausreichend großer Eingriffstiefe für den Schnäpper nur einen begrenzten Raum im Flügelfalz beansprucht. Hierbei besteht jedoch das Problem, daß der Schnäpper in seiner durch die Feder bestimmten ausgefahrenen Ruhelage nicht nur in das Schließblech sondern gleichzeitig auch in das Rahmenprofil des Blendrahmens eingreift. Um in der Öffnungsstellung oder Abdrückstellung des Flügels die untere Flügelkante vom Blendrahmen abdrücken zu können, müßte daher entweder eine besondere Einrichtung zum Zurückziehen des Schnäppers oder eine Profilausnehmung im Blendrahmen vorgesehen sein. Beide Maßnahmen sind aufwendig und nicht zufriedenstellend. Mit Anspruch 1 wird dieses Problem auf einfache Weise gelöst, indem beim Verschieben des Schnäppers durch die Betätigungsstange aus der Schließ- oder Kippstellung des Flügels in die Abdrückstellung der Schnäpper automatisch durch die Auflauframpe aus der in das Blendrahmenprofil eintauchenden Eingriffsstellung heraus gegen die Wirkung der Vorspannfeder eingedrückt wird und so in eine Position gelangt, in der das untere Flügelende mit dem Schnäpper leicht von dem Schließblech und damit vom Blendrahmen in die ParallelAbstellstellung des Flügels abgedrückt werden kann. Hierzu ist weder eine besondere Betätigungseinrichtung noch eine Ausnehmung im Blendrahmenprofil erforderlich. Vielmehr wird die ohnehin notwendige Verschiebebewegung des Schnäppers durch die Betätigungsstange beim Umschalten von einer Betätigungsstellung in eine andere Betätigungsstellung genutzt, um das Eindrücken des Schnäppers in Verbindung mit der Auflauframpe automatisch zu erreichen.

Das Eingreifen des Schnäppers bis unter das falzseitige Oberflächenprofil des Blendrahmens ermöglicht es auch, den Schnäpper weiter in den Flügelfalz vorspringen zu lassen, so daß der Schnäpper mit der Betätigungsstange auch in einer relativ flachen Nut des Flügelrahmens angeordnet werden kann, also in einer Nut, wie sie speziell bei Metallprofilen vorliegt. Dies bedeutet jedoch gleichzeitig auch, daß auch das Schnäppergehäuse vom Flügelrahmen aus weiter in den Falz hineinragt. Dies kann in vorteilhafter Weise gemäß Anspruch 2 genutzt werden, um den Schnäpper in dieser Position zu entlasten und die Verriegelung direkt zwischen Schließblech und Schnäppergehäuse vorzusehen.

Bei der Montage des Schließbleches gemäß der Erfindung kann das Problem auftreten, daß bei in den Flügelrahmen bereits eingebautem Betätigungsgestänge mit Schnäpper und vor Einbau des Schließbleches der Flügel zufällt. Da der Schnäpper hierbei über die Kante des Blendrahmenprofils hinweggleitet und in eine Profilnut des Blendrahmens eintaucht, ist es nicht mehr ohne weiteres möglich, den versehentlich zugefallenen Flügel wieder zu öffnen, es sei denn, daß man den Flügel ein wenig anheben kann. Da jedoch moderne Beschläge übliche Mittel aufweisen, um ein solches Anheben des Flügels auszuschließen, um die Einbruchssicherheit zu erhöhen, besteht im vorgenannten Fall die Möglichkeit des Öffnens des Flügels durch Anheben nicht.

Diesem Problem kann in besonders vorteilhafter Weise gemäß den Ansprüchen 4 oder 5 begegnet werden, indem die notwendige Aushebesicherung dem Schließblech selber baueinheitlich zugeordnet ist. In diesem Falle ist der Flügel bei noch nicht eingebautem Schließblech auch nicht gegen Ausheben gesichert, so daß er beim zufälligen Zufallen durch Anheben wieder geöffnet werden kann. Die Aushebesicherung wird jedoch automatisch wirksam, wenn das Schließblech ordnungsgemäß eingebaut ist. In diesem Falle kann der zugefallene Flügel jedoch durch Verschieben der Betätigungsstange und durch Auflaufen des Schnäppers auf die Auflauframpe und die ebene Fläche wieder geöffnet werden.

Bei einer abgewandelten, bevorzugten Ausführung hat das neue Schließblech mit der üblichen Riegelfunktion in der Schließstellung des Flügels nichts mehr zu tun. Hierbei faßt der Schnäpper nur noch in der Kippstellung in die Vertiefung des Schließbleches. Aus dieser Vertiefung führen nach beiden Enden zu schräge Rampen heraus jeweils auf ein Plateau; wenn der Schnäpper sich auf einem dieser Plateaus befindet, kann er den Flügel nicht zurückhalten oder verriegeln.

Die Kipp-Position, Schließ-Position und Abstell-Position des Schnäppers entsprechen der jeweiligen Stellung des Flügels.

Die Erfindung wird nachfolgend anhand schematischer Zeichnungen an einem Ausführungs**beispiel** näher erläutert.

Es zeigen:
- **Figur 1**: das neue Schließblech in perspektivischer Ansicht;
- **Figur 2, 3 und 4**: jeweils in gleicher Darstellung das Zusammenwirken des Schließbleches und eines Schnäppers in unterschiedlichen Betätigungsstellungen der zugehörigen Betätigungsstange und
- **Figur 5**: ein Fenster (Blendrahmen 20, Flügelrahmen 21) mit Betätigungshebel 35 und Schiebebeschlag 36.
- **Figur 6**: in ähnlicher Darstellung wie **Figur 1** eine abgewandelte Ausführung.

Das Schließblech (gem. der beispielhaften **Figur 1**) ist langgestreckt und profiliert ausgebildet und zwar so, daß es in eine übliche Profilnut des Blendrahmens im Bereich des Flügelfalzes eingesetzt werden kann. Zu diesem Zweck weist das Schließblech 1 auf seiner einen Längsseite eine Eingriffsnut 3 für den einen Begrenzungsflansch der Profilnut 26 und auf der anderen Seite eine Flanschauflage 2 auf. Auf seiner Länge weist das Schließblech eine Längsvertiefung 5 auf, an deren Boden Öffnungen 4 zum Anbringen von Befestigungsschrauben vorgesehen sind, mit deren Hilfe das Schließblech am Grund der Profilnut 26 angeschraubt werden kann. Im Bereich des einen Endes steigt der Boden der Längsvertiefung 5 über einer Auflauframpe 8 auf eine höherliegende ebene Fläche 9 an, die im Einbauzustand des Schließbleches gemäß **Figur 4** oberhalb der oberen Begrenzungsfläche der Profilnut liegt. Über den Flächenbereich 9 und über den an die Auflauframpe 8 angrenzenden Bereich der Vertiefung 5 ist auf der Außenseite des Schließbleches eine Auflaufschräge 7 für die entsprechende Auflaufschräge 24a des Schnäppers 24 vorgesehen. Über den restlichen Teil der Länge der Vertiefung 5 ist der Rand der Vertiefung 5 über einen Steg 6 erhöht. An den beiden Stirnenden des Schließbleches 1 erstrecken sich in Richtung des Flügelfalzes horizontale Vorsprünge 10 und 11. Diese dienen als Aushebesicherung. Sie liegen, wie aus den Figuren hervorgeht, im Abstand oberhalb der Oberseite der Profilnut 26 des Blendrahmens 20, so daß ein entsprechender Gegenanschlag 16 des Flügelrahmens in der Schließstellung des Flügels bzw. in der Kippstellung des Flügels unter die Riegelvorsprünge 10, 11 greifen kann, wodurch ein Anheben und damit ein Ausheben des Flügels in der Kippstellung und der Schließstellung ausgeschlossen wird.

Im dargestellten Beispiel ist eine Betätigungsstange 22 in eine Profilnut des Flügelrahmens 21 verschieblich eingelegt. Mit der Betätigungsstange 22, die wie die zugehörige Nut bei Metallprofilen nur flach ist, ist starr ein Schnäppergehäuse 23 verbunden, in dem eine Vorspannfeder (nicht gezeigt) einerseits und der verschiebliche Schnäpper 24 andererseits aufgenommen sind. Der Schnäpper weist eine Auflaufschräge 24a und auf der anderen Seite eine steile Riegelbegrenzung 24b auf.

Die Länge des Schließbleches 1 ist aufgeteilt und die aufgeteilten Abschnitte sind den einzelnen Stellungen des Betätigungsgestänges und des Schnäppers zugeordnet. Mit A ist die Schließstellung des Flügels bezeichnet. In dieser Stellung greift das Schnäppergehäuse 23 gemäß **Figur 2** hinter den den Rand der Vertiefung 5 erhöhenden Steg 6 des Schließbleches. Der Schnäpper ist entlastet.

Der jenseits des Steges 6 liegende Abschnitt der Vertiefung 5 ist der Kippstellung B zugeordnet, die in **Figur 3** wiedergegeben ist. Es ist ersichtlich, daß der Flügel aus der Parallelabstellstellung lediglich durch Andrücken der unteren Flügelkante in die Kippstellung nach **Figur 3** überführt werden kann, wobei die Auflaufschräge 24a des Schnäppers über die Auflaufschräge 7 des Schließbleches gleitet und der Schnäpper in die Vertiefung 5 eingreift. Deren Flanken können unterschiedlich geneigt sein, wie dies bei 5a und 5b in **Figur 3** gezeigt ist. Es ist ersichtlich, daß in der eingerasteten Stellung der Schnäpper bis unter die Ebene 25 greift, welche der Oberfläche der Profilnut 26 und damit der am weitesten in den Falz ragenden Fläche des Blendrahmens 20 entspricht. Aus der Riegelstellung oder der Kippstellung kann der Flügel in die Parallelabstellstellung gelangen, indem die Betätigungsstange 23 mit dem Schnäpper in den Bereich C des Schließbleches nach **Figur 1** überführt wird. Hierbei läuft der Schnäpper auf die Auflauframpe 8 auf und gelangt auf die Fläche 9. In dieser Stellung kann die untere Flügelkante unbehindert durch den Schnäpper vom Blendrahmen abgedrückt werden, wie dies **Figur 4** veranschaulicht.

Bei der Ausführung nach **Figur 6** ist das Schließblech über die Quermitte 34, der sich nur noch über den Bereich der Kippstellung erstreckenden Vertiefung 35 im wesentlichen symmetrisch ausgebildet. Er weist zwei Rampen 8a, 8b und daran anschließende Plateaus 9a, 9b auf. Die Auflaufschräge 36 erstreckt sich über alle drei Schnäpper-Stellungsbereiche des Schließbleches 32.

Es wird ein Schließblech (1) zur festen Anbringung im Falzbereich des unteren horizontalen Blendrahmenholms von Fenstern oder Türen (20,21) oder dergleichen vorgeschlagen, der mit einem Schnäpper (24,24a,24b) am unteren Flügelende zusammenwirkt, welcher seinerseits fest mit einer verschiebbaren Betätigungsstange des Flügels verbunden ist, um so den Flügel in der Schließsstellung (A) zu verriegeln, ein Überführen des Flügels in die Kippstellung (B) zu ermöglichen bzw. den Schnäpper (24,24a,24b) für das Parallelabstellen (C) des Flügels unwirksam zu machen.

## Patentansprüche

1. Kombination aus einem Schließblech (1), einer Betätigungsstange (22) und einem Schnäpper (24) **als Schließeinrichtung** zur Anbringung im Falzbereich eines unteren horizontalen Blendrahmenholms von Fenstern oder Türen, wobei an der in jeweils eine von mehreren Positionen (A,B,C) gegenüber dem Schließblech (1) längsverschiebbaren Betätigungsstange (22) der senkrecht vorspringende und elastisch zurückdrückbare Schnäpper (24) angeordnet ist,
(a) welcher Schnäpper (24) mit dem Schließblech (1) in einer ersten und einer zweiten Schnäpper-Position (A,B), die im eingebauten Zustand an einem Flügel (21) einer Flügelschließ- bzw. Flügelkippstellung entspricht, in einer seine seitliche Bewegung senkrecht zur Erstreckung der Betätigungsstange (22) verhindernden Weise zusammenwirkt bzw. aus der Lage seitlich neben dem Schließblech (1) schnappartig in dem Schließblech (1) einzurasten vermag, welche seitliche Lage im eingebauten Zustand der Parallel-Abstellung des Flügels entspricht;
**dadurch gekennzeichnet,** daß
(b) das Schließblech (1), das in eine Profilnut (26) des unteren Blendrahmenholms einsetzbar ist, eine sich über die erste Position (A) und die zweite Position (B) erstreckende Eingriffsvertiefung (5) für den Schnäpper (24) aufweist, an welche Vertiefung (5) sich in ihrer Längsrichtung eine schräg aufwärts zur Oberfläche (9) des Schließblechs (1) aufsteigende Auflauframpe (8) für den Schnäpper (24) anschließt, die zu einer dritten Schnäpper-Position (C) führt, von der aus der Schnäpper (24) seitlich vom Schließblech (1) abzugleiten vermag.

2. Einrichtung nach Anspruch 1, **dadurch gekennzeichnet,** daß das Schließblech (1) im Bereich der ersten Schnäpper-Position (A) einen - im eingebauten Zustand - in Richtung von der Profilnut (26) des Blendrahmens (20) weg in den Falzbereich hinein vorspringenden Sperrsteg (6) für ein ebenso gerichtetes Schnäppergehäuse (23) aufweist, das den Schnäpper (24) beweglich aufnimmt.

3. Einrichtung nach Anspruch 1 oder 2, **dadurch gekennzeichnet,** daß das Schließblech (1) anschließend an die Auflauframpe (8) eine, die Profilnut (26) des Blendrahmens (20) abdeckende Gleitfläche (9) für den Schnäpper (24) aufweist, die im Bereich der dritten Position (C) angeordnet ist, aus der der Schnäpper (24) und die Betätigungsstange (22) seitlich neben das Schließblech (1) bewegbar sind.

4. Einrichtung nach einem der Ansprüche 1 bis 3, **dadurch gekennzeichnet,** daß das Schließblech (1) mit dem Flügel (21) in der ersten oder zweiten Position (A,B) sichernd zusammenwirkende Sperrabschnitte (10,11) aufweist.

5. Einrichtung nach Anspruch 4, **dadurch gekennzeichnet,** daß als Sperrabschnitte sich von den Enden des Schließbleches (1) in Richtung der Betätigungsstange (22) erstreckende und - im montierten Zustand - im Abstand von einer Außenebene (25) der Profilnut (26) des Blendrahmens (20) liegende Riegelvorsprünge (10, 11) vorgesehen sind.

6. Einrichtung nach Anspruch 1 oder Anspruch 3 bis 5, **dadurch gekennzeichnet,** daß sich die Eingriffsvertiefung (35) im Schließblech (32) nur über einen Bewegungsbereich des Schnäppers (24) erstreckt, welcher der zweiten Position (B) entspricht.

7. Einrichtung nach Anspruch 6, **dadurch gekennzeichnet,** daß das Schließblech (32) bezüglich der quer zur Längsrichtung des Schließblechs verlaufenden Mittelebene (34) der Eingriffsvertiefung (35) im wesentlichen symmetrisch ausgebildet ist.

8. Einrichtung nach Anspruch 1, die im eingebauten Zustand zwischen dem Blendrahmen (20) und dem Flügel (21) so umschrieben wird, daß
(a) das Schließblech (1,32) in die Profilnut (26) des Profils des unteren Blendrahmenholms versenkt ist, um im Spalt zwischen Flügel und Blendrahmen (20, 21) nur einen geringen Raum zu beanspruchen;
(b) die Eingriffsvertiefung (5,35) bis unter die Außenfläche des Profils der Profilnut (26) reicht.

9. **Fenster oder Tür** mit einem kippbaren oder parallel abstellbaren und in der Ebene des Fenster oder der Tür verschiebbaren Flügel (21), einem Blendrahmen (20) und einer daran angeordneten Schließeinrichtung nach einem der vorigen Ansprüche, wobei der Schnäpper (24) mit der Betätigungsstange (22) am Flügel und das Schließblech (1) am Blendrahmen angeordnet sind.

## Claims

1. A closure device comprising a combination of a striking plate (1), an actuating rod (22) and a spring-loaded catch (24) for attaching in the rebate region of a lower horizontal member of a fixed window-frame or door-frame, the upright or orthoganally projecting catch (24), which can be resiliently pushed back, being disposed on the actuating rod (22), which is longitudinally movable into one out of a number of positions (A, B, C) relative to the striking plate (1),
(a) the striking plate (24), when in a first or a second position (A, B) corresponding in the installed state to a closing or tilted position of a leaf (21), co-operates with the striking plate (1) in a manner which prevents lateral motion at right angles to the direction of the actuating rod (22) or can snap into the striking plate (1) out of the position at the side thereof, the said side position corresponding to parallel sidetracking of the leaf in the installed state;
**characterised in that**
(b) the striking plate (1) which is insertable into a profiled groove (26) in the lower fixed-frame member, has an engagement recess (5) for the striking plate (24), the recess extending over the first position (A) and the second position (B), and the recess (5) adjoins a run-up slope (8) for the catch (24), the slope rising in its longitudinal direction towards the surface (9) of the striking plate (1) and leading to a third catch position (C) from which the catch (24) can slide sideways away from the striking plate (1).

2. A device according to claim 1, **characterised in that** the striking plate (1), in the region of the first catch position (A), has a locking web (6) which, in the installed position, projects into the rebate region in the direction away from the profiled groove (26) in the fixed frame (20), the web (6) being for a casing (23) which extends in the same direction and movably receives the catch (24).

3. A device according to claim 1 or 2, **characterised in that** the striking plate (1) has a sliding surface (9) for the catch (24), the surface (9) adjoining the run-up slope (8) and covering the profiled groove (26) in the fixed frame (20) and being disposed in the region of the third position (C), out of which the catch (24) and the actuating rod (22) are movable sideways alongside the striking plate (1).

4. A device according to any of claims 1 to 3, **characterised in that** the striking plate (1) has locking portions (10, 11) which co-operate with and secure the leaf (21) in the first or second position (A, B).

5. A device according to claim 4, **characterised in that** the locking portions are bolt projections (10, 11) which extend from the ends of the striking plate (1) in the direction of the actuating rod (22) and, in the assembled state, are disposed at a distance from an outer plane (25) of the profiled groove (26) in the fixed frame (20).

6. A device according to claim 1 or claims 3 to 5, **characterised in that** the engagement recess (35) in the striking plate (32) extends only over a range of movement of the catch (24) corresponding to the second position (B).

7. A device according to claim 6, **characterised in that** the striking plate (32) is substantially symmetrical relative to the plane (34) through the centre of the engagement recess (35) and extending transversely to the longitudinal direction of the striking plate.

8. A device according to claim 1 which, in the installed position, is so circumscribed between the fixed frame (20) and the leaf (21) that
(a) the striking plate (1, 32) is recessed into the groove (26) in the profile of the lower fixed-frame member so that it takes up only a little space in the gap between the leaf and the fixed frame (20, 21), and
(b) the engagement recess (5, 35) extends under the outer surface of the profile of the groove (26).

9. **A window or door** comprising a leaf (21) which can be tilted or moved parallel and sideways or moved into the plane of the window or the door and also comprises a fixed frame (20) and a closing device disposed thereon according to any of the preceding claims, the spring-loaded catch (24) and the actuating rod (22) being disposed on the leaf and the striking plate (1) being disposed on the fixed frame.

## Revendications

1. Combinaison consistant en une gâche (1), une tringle d'actionnement (22) et un pêne demi-tour (24) en tant que dispositif de fermeture prévu pour un montage dans la zone de feuillure d'une traverse dormante horizontale inférieure de fenêtres ou de portes, dans laquelle le pêne demi-tour (24), faisant saillie verticalement et à rappel élastique, est disposé au niveau de la tringle d'actionnement (22), propre à se déplacer longitudinalement vers chaque fois l'une de plusieurs positions (A, B, C) par rapport à la gâche (1),
(a) lequel pêne demi-tour (24) peut coopérer avec la gâche (1), dans une première et une deuxième position de pêne demi-tour (A, B) qui, à l'état installé au niveau d'un vantail (21), correspondent respectivement à une position de fermeture de vantail et à une position basculée de vantail, cette coopération s'effectuant d'une manière empêchant le mouvement latéral du pêne perpendiculairement à l'étendue de la tringle d'actionnement (22), le pêne pouvant aussi, à partir de la position latéralement à côté de la gâche (1), s'enclencher par encliquetage dans la gâche (1), cette position latérale correspondant, à l'état installé, à l'arrêt parallèle du vantail ;
**caractérisée en ce que**
(b) la gâche (1), qui peut être logée dans une rainure profilée (26) de la traverse dormante inférieure, présente un évidement d'engagement (5) prévu pour le pêne demi-tour (24) et s'étendant pour englober la première position (A) et la deuxième position (B), tandis que se raccorde, à cet évidement (5), dans son sens longitudinal, une rampe de guidage (8) pour le pêne demi-tour (24), la rampe montant obliquement vers le haut jusqu'à la surface (9) de la gâche (1), ce qui donne lieu à une troisième position de pêne demi-tour (C), à partir de laquelle le pêne demi-tour (24) peut glisser latéralement par rapport à la gâche (1).

2. Dispositif selon la revendication 1, **caractérisé en ce que** la gâche (1) présente, dans la zone de la première position de pêne demi-tour (A), une barrette de blocage (6) qui, à l'état installé, fait saillie vers l'intérieur dans la zone de feuillure, dans la direction s'éloignant de la rainure profilée (26) du bâti dormant (20), cette barrette étant prévue pour un logement de pêne demi-tour (23) de même orientation, qui reçoit le pêne demi-tour (24) de manière mobile.

3. Dispositif selon la revendication 1 ou 2, **caractérisé en ce que** la gâche (1) présente une surface de glissement (9) pour le pêne demi-tour (24), qui se raccorde à la rampe de guidage (8) et qui recouvre la rainure profilée (26) du bâti dormant (20), cette surface étant située dans la zone de la troisième position (C), à partir de laquelle le pêne demi-tour (24) et la tringle d'actionnement (22) peuvent être déplacés latéralement à côté de la gâche (1).

4. Dispositif selon l'une des revendications 1 à 3, **caractérisé en ce que** la gâche (1) présente des parties de blocage (10, 11) qui coopèrent avec le vantail (21), pour immobiliser celui-ci, dans la première ou dans la deuxième position (A, B).

5. Dispositif selon la revendication 4, **caractérisé en ce que,** en tant que parties de blocage, on prévoit des protubérances de verrouillage (10, 11) qui s'étendent à partir des extrémités de la gâche (1) en direction de la tringle d'actionnement (22) et qui, à l'état monté, sont situées à distance d'un niveau extérieur (25) de la rainure profilée (26) du bâti dormant (20).

6. Dispositif selon la revendication 1 ou les revendications 3 à 5, **caractérisé en ce que** l'évidement d'engagement (35) ne s'étend, dans la gâche (32), que sur une zone de mouvement du pêne demi-tour (24), qui correspond à la deuxième position (B).

7. Dispositif selon la revendication 6, **caractérisé en ce que** la gâche (32) est réalisée de manière sensiblement symétrique par rapport au plan médian (34) de l'évidement d'engagement (35), ce plan s'étendant transversalement au sens longitudinal de la gâche.

8. Dispositif selon la revendication 1, qui, à l'état installé, est circonscrit entre le bâti dormant (20) et le vantail (21) de telle manière que
(a) la gâche (1, 32) soit encastrée dans la rainure profilée (26) du profilé de la traverse dormante inférieure, afin de ne nécessiter que très peu de place dans l'interstice entre vantail et bâti dormant (20, 21) ;
(b) l'évidement d'engagement (5, 35) s'étende jusqu'au-dessous de la surface extérieure du profilé comportant la rainure profilée (26).

9. Fenêtre ou porte comportant un vantail (21) mobile par basculement ou par translation et blocable, ainsi que déplaçable dans le plan de la fenêtre ou de la porte, un bâti dormant (20) et un dispositif de fermeture selon l'une des revendications précédentes, qui est placé au niveau de ce bâti, le pêne demi-tour (24) étant disposé avec la tringle d'actionnement contre le vantail (22) et la gâche (1) étant disposée au niveau du bâti dormant.
